# EUROPÄISCHE PATENTSCHRIFT

(11) **EP 3 406 837 B1**
(45) Veröffentlichungstag und Bekanntmachung des Hinweises auf die Patenterteilung: **19.02.2020**
(21) Anmeldenummer: 17173056.7
(22) Anmeldetag: 26.05.2017
(51) Int. Cl.: E05F 15/53

(54) **HYDRAULISCHE ANTRIEBSBAUGRUPPE FÜR EINE FAHRZEUGTÜR ODER FAHRZEUGKLAPPE**
HYDRAULIC DRIVE ASSEMBLY FOR A VEHICLE DOOR OR VEHICLE GATE
MODULE HYDRAULIQUE POUR UNE PORTE DE VÉHICULE OU CAPOT DE VÉHICULE

(43) Veröffentlichungstag der Anmeldung: 28.11.2018
(73) Patentinhaber: Schulte, Reinhold, 33106 Paderborn (DE)
(72) Erfinder: Schulte, Reinhold, 33106 Paderborn (DE)
(74) Vertreter: REHBERG HÜPPE + PARTNER

(56) Entgegenhaltungen:
- EP-A1- 2 565 076
- EP-B1- 2 503 086
- DE-B3-102013 100 005

## Beschreibung

### TECHNISCHES GEBIET DER ERFINDUNG

Die Erfindung betrifft eine Antriebsbaugruppe, mittels welcher eine Fahrzeugtür, insbesondere eine Einzeltür oder eine Doppeltür eines Omnibusses, oder eine Fahrzeugklappe, insbesondere eines Gepäckraumklappe, ein Kofferraum o. ä., in Öffnungs- und/oder Schließrichtung bewegbar ist. Während derartige Antriebsbaugruppen auch mittels pneumatischer oder elektrischer Energie betrieben werden können, betrifft die vorliegende Erfindung eine hydraulische Antriebsbaugruppe.

### STAND DER TECHNIK

DE 10 2010 002 625 B4 offenbart eine hydraulische Antriebsbaugruppe für eine Fahrzeugtür eines Omnibusses. Die Fahrzeugtür ist hier über eine vertikal orientierte Drehsäule verschwenkbar. Die Drehsäule weist ein Ritzel auf, welches mit einer Zahnstange kämmt. Die beiden endseitigen Stirnflächen der Zahnstange bilden Kolbenflächen von entgegengesetzt wirkenden Kolben-Zylinder-Einheiten aus. Die Druckkammern der Kolben-Zylinder-Einheiten sind mit den umschaltbaren Anschlüssen einer Druckseite und einer Saugseite einer reversierbaren Pumpe verbunden. Ebenfalls über die Pumpe wird eine weitere Kolben-Zylinder-Einheit mit Druck beaufschlagt. Mittels dieser weiteren Kolben-Zylinder-Einheit kann mit Erreichen der Schließstellung der Fahrzeugtür ein Anheben der Drehsäule erfolgen, womit eine Verriegelung der Fahrzeugtür herbeigeführt wird. Die Antriebsbaugruppe weist ein Gehäuse aufweisen, in welches mehrere hydraulische Bauelemente der Antriebsbaugruppe wie die Pumpe, Rückschlagventile, ein Teil der Drehsäule, das Ritzel und die weitere Kolben-Zylinder-Einheit integriert sind. Die Antriebsbaugruppe kann eine Baueinheit bilden mit aus dieser auskragender Drehsäule und ebenfalls aus dem Gehäuse auskragender Antriebswelle für einen Antriebsmotor der Pumpe. Die Pumpe ist vorzugsweise als Zahnradpumpe ausgebildet. Sind das Ritzel und die Zahnstange im Innenraum des Gehäuses angeordnet, kann ein Sumpf des Gehäuses als Tank für das Hydraulikfluid dienen, wobei dann das Hydraulikfluid gleichzeitig als Schmiermittel für das Ritzel und die Zahnstange genutzt werden kann.

Auch gemäß EP 2 503 086 B1 erfolgt eine hydraulische Beaufschlagung von entgegengesetzt wirkenden Kolben-Zylinder-Einheiten, deren Kolben von Endbereichen einer mit einem Ritzel einer Drehsäule kämmenden Zahnstange ausgebildet werden. EP 2 503 086 B1 offenbart einen hydraulischen Steuerkreis für die gleichzeitige hydraulische Beaufschlagung von zwei Fahrzeugtüren einer Doppeltür eines Omnibusses. Auch hier werden die entgegengesetzt wirkenden Druckräume der Kolben-Zylinder-Einheiten über Anschlüsse einer reversierbaren Pumpe mit einem Hydraulikfluid beaufschlagt. Die Regelung des reversierbaren elektrischen Antriebs der Pumpe erfolgt über eine elektronische Regeleinheit, der das Drucksignal eines Drucksensors zugeführt wird, der den Druck in den hydraulischen, zu den Kolben-Zylinder-Einheiten führenden Versorgungsleitungen erfasst. Des Weiteren wird der Regeleinheit das Signal eines Stellungssensors zur Erfassung der Stellung der Fahrzeugtür zugeführt. Die Regeleinheit ermittelt einerseits einen Betriebszustand der Fahrzeugtür (insbesondere einen Defekt des hydraulischen Steuerkreises, das Auftreffen der Fahrzeugtür auf einen Widerstand wie eine durch die Fahrzeugtür eingeklemmte Person, eine Annäherung der Fahrzeugtür an eine Endlage u. ä.). Die beiden zu den Kolben-Zylinder-Einheiten führenden Versorgungsleitungen sind über ein manuell betätigbares, als 2/2-Wegeventil ausgebildetes Sperrventil kurzgeschlossen. Wird das Sperrventil manuell in seine Durchlassstellung überführt, kann ein Notbetrieb derart erfolgen, dass infolge der mittels des Sperrventils kurzgeschlossenen Druckräume der Kolben-Zylinder-Einheiten eine manuelle Bewegung der Fahrzeugtür durch den Benutzer erfolgen kann, mit welcher das Hydraulikfluid von einer Druckkammer einer Kolben-Zylinder-Einheit in eine Druckkammer der anderen Kolben-Zylinder-Einheit überführt wird.

Gemäß DE 10 2012 107 522 B4 findet ein hydraulischer Steuerkreis gemäß EP 2 503 086 B1 oder DE 10 2010 002 625 B4 Einsatz. Allerdings findet hier ein Zahnstangenantrieb Einsatz, bei welchem das die Drehsäule antreibende Ritzel auf gegenüberliegenden Seiten mit zwei Zahnstangenteilen kämmt, wobei die Zahnstangenteile jeweils mit einer Stirnseite eine Kolbenfläche einer Kolben-Zylinder-Einheit ausbilden. In den Druckkammern der Kolben-Zylinder-Einheiten sind Feder- und/oder Dämpfungselemente angeordnet, welche in einem Endbereich des Hubs des Zahnstangenteils, also auch einem Endbereich der Öffnungs- oder Schließbewegung der Fahrzeugtür, zur Wirkung kommen, um eine Endlagendämpfung herbeizuführen. Um ein Spiel der Fahrzeugtür infolge eines Zahnflankenspiels zwischen dem Ritzel und den Zahnstangenteilen zu vermeiden, schlägt DE 10 2012 107 522 B4 vor, dass die Zahnstangenteile durch eine permanent wirkende Feder mit einer Grundstellkraft beaufschlagt werden. Vorgeschlagen wird auch, dass in den Versorgungsleitungen zu den Kolben-Zylinder-Einheiten jeweils eine Drossel angeordnet wird, die zur Folge haben soll, dass selbst bei einer Verbindung der Kolben-Zylinder-Einheiten mit einer Drucksenke der Pumpe über diese Versorgungsleitung der Druck in der Druckkammer der Kolben-Zylinder-Einheit nicht zu schnell abfällt, womit keine Grundstellkraft mehr gewährleistet wäre. Vielmehr soll die Drossel zumindest für einen befristeten Zeitraum einen hinreichenden Druck in der Druckkammer (und damit die Grundstellkraft, welche den Einfluss eines Zahnflankenspiels ausschließt oder verringert,) gewährleisten.

Ein weiterer hydraulischer Steuerkreis für eine hydraulische Beaufschlagung von Antrieben von Flügeltüren eines Omnibusses ist aus DE 10 2013 100 005 B3 bekannt.

### AUFGABE DER ERFINDUNG

Der vorliegenden Erfindung liegt die Aufgabe zugrunde, eine hydraulische Antriebsbaugruppe für eine Fahrzeugtür oder Fahrzeugklappe vorzuschlagen, welche insbesondere
- sowohl eine hydraulisch verursachte Bewegung der Fahrzeugtür oder Fahrzeugklappe als auch eine manuelle Bewegung der Fahrzeugtür oder Fahrzeugklappe ermöglicht,
- eine verbesserte Stellcharakteristik oder erhöhte Stellgenauigkeit bei der hydraulisch verursachten Bewegung der Fahrzeugtür oder Fahrzeugklappe aufweist,
- eine kompakte konstruktive Ausgestaltung ermöglicht und/oder
- eine hohe Betriebssicherheit gewährleistet.

### LÖSUNG

Die Aufgabe der Erfindung wird erfindungsgemäß mit den Merkmalen des unabhängigen Patentanspruchs gelöst. Weitere bevorzugte erfindungsgemäße Ausgestaltungen sind den abhängigen Patentansprüchen zu entnehmen.

### BESCHREIBUNG DER ERFINDUNG

Die Erfindung schlägt eine hydraulische Antriebsbaugruppe für eine Fahrzeugtür oder Fahrzeugklappe vor, die eine erste hydraulische Kolben-Zylinder-Einheit und eine zweite hydraulische Kolben-Zylinder-Einheit aufweist, die antriebsmäßig mit der Fahrzeugtür oder Fahrzeugklappe gekoppelt sind. Diese Kopplung kann direkt oder indirekt unter Zwischenschaltung beliebiger Getriebe erfolgen. Beispielsweise können Kolben-Zylinder-Einheiten und koppelnde Getriebe eingesetzt werden, wie diese aus dem eingangs genannten Stand der Technik bekannt sind. Des Weiteren verfügt die erfindungsgemäße Antriebsbaugruppe über eine Ventilbaugruppe. Diese Ventilbaugruppe kann über einzelne, über Leitungen miteinander verbundene Ventile verfügen. Vorzugsweise ist die Ventilbaugruppe aber als eine Ventileinheit, insbesondere mit einem gemeinsamen, die unterschiedlichen Betriebsstellungen ermöglichenden Ventilkörper ausgebildet, oder Teil einer größeren Baueinheit.

Die Ventilbaugruppe weist Anschlüsse auf, nämlich
- einen Anschluss, der mit einer ersten hydraulischen Versorgungsleitung verbunden ist,
- einen Anschluss, der mit einer zweiten hydraulischen Versorgungsleitung verbunden ist,
- einen Anschluss, der mit der ersten Kolben-Zylinder-Einheit verbunden ist, und
- einen Anschluss, der mit der zweiten Kolben-Zylinder-Einheit verbunden ist.

Die Ventilbaugruppe weist unterschiedliche Betriebsstellungen auf. Je nach Betriebsstellung der Ventilbaugruppe kann die hydraulische Beaufschlagung mindestens einer Kolben-Zylinder-Einheit, vorzugsweise gleichzeitig die Beaufschlagung beider Kolben-Zylinder-Einheiten, verändert werden. Dies erfolgt, indem eine Verbindung der ersten hydraulischen Versorgungsleitung mit der ersten Kolben-Zylinder-Einheit und/oder eine Verbindung der zweiten hydraulischen Versorgungsleitung mit der zweiten Kolben-Zylinder-Einheit durch die Ventilbaugruppe hergestellt, unterbrochen oder verändert wird.

Eine Veränderung der Betriebsstellung der Ventilbaugruppe erfolgt hydraulisch. Zu diesem Zweck weist die Ventilbaugruppe mindestens einen hydraulischen Steueranschluss auf, über dessen hydraulische Beaufschlagung die Betriebsstellung der Ventilbaugruppe "automatisch" veränderbar ist.

Bei den Betriebsstellungen der Ventilbaugruppe handelt es sich um
- eine neutrale Betriebsstellung,
- eine erste Betriebsstellung und
- eine zweite Betriebsstellung,
wobei auch möglich ist, dass mindestens eine weitere Betriebsstellung vorhanden ist.

In der neutralen Betriebsstellung verbindet die Ventilbaugruppe die Anschlüsse für die erste Kolben-Zylinder-Einheit und die zweite Kolben-Zylinder-Einheit hydraulisch miteinander, so dass die beiden Kolben-Zylinder-Einheiten über die Ventilbaugruppe "kurzgeschlossen" sind. Dies ermöglicht eine manuelle Bewegung der Fahrzeugtür oder Fahrzeugklappe, für welche infolge der von dem Benutzer manuell auf die Fahrzeugtür oder Fahrzeugklappe aufgebrachten Kraft das Hydraulikfluid von einer Druckkammer einer Kolben-Zylinder-Einheit über die Ventilbaugruppe in die andere Kolben-Zylinder-Einheit gedrängt wird.

In der ersten Betriebsstellung verbindet die Ventilbaugruppe den Anschluss für die erste Kolben-Zylinder-Einheit mit dem Anschluss für die erste hydraulische Versorgungsleitung über eine erste Zuführverbindung, während derAnschluss für die zweite Kolben-Zylinder-Einheit mit dem zweiten Anschluss für die zweite hydraulische Versorgungsleitung über eine erste Abführverbindung verbunden ist. Ist beispielsweise die erste hydraulische Versorgungsleitung für eine erste Antriebsrichtung der Pumpe mit einer Druckquelle, hier der Druckseite, der Pumpe verbunden, während die zweite hydraulische Versorgungsleitung mit einer Drucksenke, hier der Saugseite der Pumpe, verbunden ist, erfolgt in der ersten Betriebsstellung eine Vergrößerung der Druckkammer der ersten Kolben-Zylinder-Einheit mit gleichzeitiger entsprechender Verkleinerung der Druckkammer der zweiten Kolben-Zylinder-Einheit, woraus eine Bewegung der Fahrzeugtür oder Fahrzeugklappe in eine erste Bewegungsrichtung resultiert. Hierbei kann Hydraulikfluid über die erste Zuführverbindung von der Druckseite der Pumpe der ersten Kolben-Zylinder-Einheit zugeführt werden, während das Hydraulikfluid aus der zweiten Kolben-Zylinder-Einheit über die erste Abführverbindung zu der Saugseite der Pumpe gelangen kann.

In der zweiten Betriebsstellung verbindet die Ventilbaugruppe den Anschluss für die erste Kolben-Zylinder-Einheit mit dem ersten Anschluss für die erste hydraulische Versorgungsleitung über eine zweite Abführverbindung, während der Anschluss für die zweite Kolben-Zylinder-Einheit mit dem zweiten Anschluss für die zweite hydraulische Versorgungsleitung über eine zweite Zuführverbindung verbunden ist. Wird die zweite Betriebsstellung eingenommen, wenn gegenüber der ersten Betriebsstellung eine Reversierung der Antriebsrichtung der Pumpe erfolgt und diese somit in eine zweite Drehrichtung angetrieben wird, gelangt dann über die zweite Zuführverbindung das Fluid von der Pumpe über die zweite hydraulische Versorgungsleitung zu der zweiten Kolben-Zylinder-Einheit, während das Fluid aus der ersten Kolben-Zylinder-Einheit über die zweite Abführverbindung zu der Saugseite der Pumpe gelangt, womit dann eine Bewegung der Fahrzeugtür oder Fahrzeugklappe in die zweite Bewegungsrichtung herbeigeführt wird, die der ersten Bewegungsrichtung entgegengesetzt ist.

Erfindungsgemäß hat die erste Abführverbindung eine stärkere Drosselwirkung als die erste Zuführverbindung und/oder die zweite Abführverbindung hat eine stärkere Drosselwirkung als die zweite Zuführverbindung. Durch die Differenz der Drosselwirkungen oder die Gestaltung der Drosselwirkung in der Abführverbindung kann letzten Endes vorgegeben werden, gegen welchen Widerstand das Hydraulikfluid aus der Druckkammer der Kolben-Zylinder-Einheit, deren Volumen mit der Bewegung der Fahrzeugtür oder Fahrzeugklappe verringert werden muss, aus der Kolben-Zylinder-Einheit ausgeschoben werden muss. Somit beeinflusst die Drosselwirkung den sich in der verkleinernden Druckkammer mit der Bewegung der Fahrzeugtür oder Fahrzeugklappe aufbauenden Druck. Einerseits wird über die mittels der Zuführverbindung von der Druckseite der Pumpe versorgte Druckkammer, deren Volumen sich mit der Bewegung der Fahrzeugtür oder Fahrzeugklappe vergrößert, eine erste Kraft in der zugeordneten Kolben-Zylinder-Einheit erzeugt. Eine entgegengesetzt wirkende zweite Kraft wird in der anderen Kolben-Zylinder-Einheit erzeugt infolge des Drucks, welcher sich infolge der stärkeren Drosselwirkung in der Abführverbindung ausbildet. Somit wirkt für die Erzeugung der Bewegung der Fahrzeugtür oder Fahrzeugklappe eine resultierende Kraft, welche sich aus der Differenz der Beträge der ersten Kraft und der zweiten Kraft ergibt. Über die Bemessung des Unterschiedes der Drosselwirkungen in der Zuführverbindung und der Abführverbindung kann somit letzten Endes auf die Öffnungs- und/oder Schließkraft der Fahrzeugtür oder Fahrzeugklappe und/oder die Schließgeschwindigkeit oder -beschleunigung Einfluss genommen werden. Andererseits kann über die erhöhte Drosselwirkung in der Abführverbindung auch die Stellcharakteristik, die Stellgeschwindigkeit und die Stellgenauigkeit der Antriebsbaugruppe beeinflusst werden. So wird beispielsweise infolge der erhöhten Drosselung in der Abführverbindung ein Widerstand gegenüber einer Bewegung der Fahrzeugtür oder Fahrzeugklappe bereitgestellt, welche zu einer Art "Verspannung" des hydraulischen Antriebsaggregats führt und/oder ein etwaiges Spiel in dem Antrieb vermeidet. Von Vorteil ist u. U. auch die stärkere Drosselwirkung in der Abführverbindung, wenn zusätzlich zu der hydraulischen Herbeiführung der Bewegung der Fahrzeugtür oder Fahrzeugklappe gleichzeitig ein Benutzer Kräfte in dieselbe Bewegungsrichtung auf die Fahrzeugtür oder Fahrzeugklappe aufbringt, welche ohne stärkere Drosselwirkung in der Abführverbindung zu einer starken Vergrößerung der Geschwindigkeit der Bewegung der Fahrzeugtür oder Fahrzeugklappe führen könnte, die dann zur Folge haben könnte, dass über die Zuführverbindung nicht mehr genügend Fluid zur Füllung der sich vergrößernden Druckkammer nachgeführt werden kann.

Grundsätzlich kann die hydraulische Versorgung der Versorgungsleitungen beliebig erfolgen. Um lediglich ein nicht beschränkendes Beispiel zu nennen, können die Versorgungsleitungen über ein Umschaltventil mit einer Saugseite und einer Druckseite einer nicht reversierbaren Pumpe verbunden sein, wobei in diesem Fall eine Veränderung der Bewegung der Fahrzeugtür oder Fahrzeugklappe herbeigeführt wird, indem über das Umschaltventil wechselseitig die Versorgungsleitungen entweder mit der Saugseite oder der Druckseite der Pumpe verbunden werden. Für einen besonderen Vorschlag der Erfindung sind die erste Versorgungsleitung und die zweite Versorgungsleitung mit den eine Druckquelle und eine Drucksenke bereitstellenden Anschlüssen einer reversierbaren Pumpe verbunden. Derartige reversierbare Pumpen können als Standard-Bauteile bereitgestellt werden. Ein Umschaltventil der zuvor erläuterten Art ist u. U. für eine derartige Ausgestaltung entbehrlich, wodurch sich ein vereinfachter Aufbau der hydraulischen Antriebsbaugruppe ergeben kann.

Für die konstruktive Ausgestaltung der hydraulischen Bauelemente der Antriebsbaugruppe gibt es vielfältige Möglichkeiten. So können diese Bauelemente einzeln ausgebildet sein und über hydraulische Leitungen miteinander verbunden sein. Möglich ist auch, dass Teile der Bauelemente zu Einheiten zusammengefasst sind, wobei dann diese Einheiten miteinander oder mit Bauelementen über Leitungen verbunden sein können. So kann beispielsweise die Ventilbaugruppe nicht nur mit mehreren einzelnen Ventilen ausgebildet sein, sondern die Ventilbaugruppe kann auch als eine Ventileinheit ausgebildet sein, bei welcher insbesondere ein gemeinsamer Ventilkörper in die unterschiedlichen Betriebsstellungen bewegt wird.

Für einen besonderen Vorschlag der Erfindung bilden die Kolben-Zylinder-Einheiten und die Ventilbaugruppe eine Baueinheit. Die Baueinheit kann beispielsweise über ein gemeinsames Gehäuse verfügen, in welches die Kolben-Zylinder-Einheiten und die Ventilbaugruppe integriert sein können. Ebenfalls möglich ist, dass die Baueinheit mit einzelnen Modulen oder Teil-Baueinheiten ausgebildet ist, die beispielsweise aneinander angeflanscht sein können. Hierbei ist möglich, dass mit dem Anflanschen der Module oder Teil-Baueinheiten aneinander (neben der Herstellung der mechanischen Verbindung der Module oder Teil-Baueinheiten auch) unmittelbar unter Abdichtung nach außen pneumatische Verbindungen zwischen Kanälen der einzelnen Module oder Teil-Baueinheiten geschaffen werden.

Grundsätzlich möglich ist, dass eine Getriebestufe, mittels welcher eine Umwandlung der Bewegungsart und/oder eine Übersetzung oder Untersetzung der Bewegung der Kolben-Zylinder-Einheiten zu einer Bewegung eines Antriebselements für die Fahrzeugtür oder Fahrzeugklappe erfolgt, separat oder außerhalb der vorgenannten Baueinheit ausgebildet ist. Für einen weiteren Vorschlag der Erfindung ist eine derartige Getriebestufe in die Baueinheit integriert. Beispielsweise kann es sich bei der Getriebestufe um eine Zahnstangen-Ritzel-Getriebestufe handeln, über welche die Umwandlung einer translatorischen Bewegung der Kolben-Zylinder-Einheiten, die mit der Zahnstange gekoppelt sind oder mit dieser selbst ausgebildet sind, in eine Rotationsbewegung erfolgen kann, die dann mittelbar oder unmittelbar bspw. für die Verdrehung einer Drehsäule einer Fahrzeugtür genutzt werden kann.

Im Rahmen der Erfindung ist durchaus möglich, dass separate Kolben-Zylinder-Einheiten verwendet werden, die dann auch separate Stellkolben aufweisen, solange die beiden Stellkolben über geeignete mechanische Verbindungen und Getriebestufen mit der Fahrzeugtür oder Fahrzeugklappe gekoppelt sind. Für eine erfindungsgemäße hydraulische Antriebsbaugruppe weisen die Kolben-Zylinder-Einheiten einen gemeinsamen Stellkolben auf, welcher für einen besonderen Vorschlag der Erfindung auch unmittelbar eine Zahnstange einer Zahnstange-Ritzel-Getriebestufe sein kann.

Die Ausstattung der Abführverbindung mit einer stärkeren Drosselwirkung als die der Zuführverbindung kann auf beliebige Weise erfolgen. Für eine Ausgestaltung schlägt die Erfindung vor, dass mindestens eine der Abführverbindungen eine Drossel aufweist. Möglich ist auch, dass sowohl die Zuführverbindung als auch die Abführverbindung eine Drossel aufweist, wobei dann aber die Drosselwirkung der in der Abführverbindung angeordneten Drossel größer ist. Im Rahmen der Erfindung kann die mindestens eine Drossel auch in die Ventilbaugruppe oder Ventileinheit integriert sein.

Wie eingangs erläutert, ist es vorteilhaft, wenn die unterschiedlichen Betriebsstellungen der Ventilbaugruppe automatisch herbeigeführt werden, wenn sich die Druckverhältnisse in den Versorgungsleitungen und insbesondere die Antriebsbedingungen der mit den Versorgungsleitungen verbundenen Pumpe verändern. So kann u. U. gewünscht sein, dass für einen Betrag der Druckdifferenz in den beiden Versorgungsleitungen unterhalb eines Schwellwertes (insbesondere für deaktivierte Pumpe) die neutrale Betriebsstellung eingenommen wird, während für einen Betrag der Druckdifferenz in den Versorgungsleitungen oberhalb des Schwellwertes mit einem höheren Druck in der ersten Versorgungsleitung die erste Betriebsstellung eingenommen wird, während für einen Betrag der Druckdifferenz oberhalb des Schwellwertes mit einem größeren Druck in der zweiten Versorgungsleitung die zweite Betriebsstellung eingenommen wird. Dies kann für eine erfindungsgemäße Ausgestaltung gewährleistet werden, indem die Ventilbaugruppe, insbesondere die Ventileinheit, zwei entgegengesetzt wirkende Steueranschlüsse aufweist. Ein erster Steueranschluss ist dann mit der ersten Versorgungsleitung verbunden, während ein zweiter Steueranschluss mit der zweiten Versorgungsleitung verbunden ist.

Für eine vorteilhafte Weiterbildung der erfindungsgemäßen Antriebsbaugruppe verfügt diese über eine Ausgleichskammer. Derartige Ausgleichskammern sind erforderlich, um Änderungen des Volumens des Hydraulikfluids in dem hydraulischen Steuerkreis und/oder Volumenänderungen der Räume der hydraulischen Bauelemente und Verbindungsleitungen für das Hydraulikfluid auszugleichen. Eine derartige Ausgleichskammer kann ein entsprechendes Ausgleichsvolumen bereitstellen. Eine derartige Ausgleichskammer kann über einen Ausgleichskörper wie eine Ausgleichsmembran verfügen, welche Veränderungen des Volumens der Ausgleichskammer ermöglichen.

Während durchaus möglich ist, dass die vorgenannte Ausgleichskammer separat von anderen Bauelementen der Antriebsbaugruppe ausgebildet ist und mit diesen über entsprechende Leitungen verbunden ist, schlägt die Erfindung in einer weiteren Ausgestaltung vor, dass die Ausgleichskammer in die Baueinheit integriert ist, wodurch sich eine besonders kompakte Ausgestaltung der erfindungsgemäßen Antriebsbaugruppe ergibt.

Zu unerwünschten Veränderungen der fluidischen Beaufschlagung oder Abweichungen von der gewünschten fluidischen Beaufschlagung kann es beispielsweise infolge von Leckagen oder temperaturbedingten Änderungen des Volumens des Hydraulikfluids kommen. Diesen unerwünschten Änderungen kann durch fluidische Verbindung mit einer Ausgleichskammer oder einem Tank wie zuvor erläutert Rechnung getragen werden. Für einen Vorschlag der Erfindung sind in der neutralen Betriebsstellung die Anschlüsse für die erste Kolben-Zylinder-Einheit und die zweite Kolben-Zylinder-Einheit (insbesondere über die Kurzschlussverbindung) mit der Ausgleichskammer oder einem zu einer Ausgleichskammer oder einem Tank führenden Anschluss verbunden. Ohne diese Maßnahme könnte es dazu kommen, dass in den Druckkammern der Kolben-Zylinder-Einheiten unerwünscht hohe Drücke wirken, die insbesondere zur Folge haben können, dass Dichtungen der Kolben, die einer Abdichtung der Druckkammern dienen, verpresst oder "aufgestellt" werden. In diesem Fall würde zwischen den Kolben und den Zylindern der Kolben-Zylinder-Einheiten eine unerwünschte erhöhte Reibung wirken, welche dann die manuell aufzubringenden Betätigungskräfte für eine Bewegung der Fahrzeugtür oder Fahrzeugklappe erhöhen würden. Dies wird erfindungsgemäß dadurch vermieden, dass eine Verbindung mit der Ausgleichskammer oder dem Tank erfolgt. Entsprechend möglich ist, dass in der ersten Betriebsstellung [bzw. der zweiten Betriebsstellung] der Anschluss für die zweite Kolben-Zylinder-Einheit [bzw. der Anschluss für die erste Kolben-Zylinder-Einheit] über die erste Abführverbindung [bzw. über die zweite Abführverbindung] mit der Ausgleichskammer oder einem zu einer Ausgleichskammer oder zu einem tankführenden Anschluss verbunden ist.

Die konstruktive Ausgestaltung und Bauform der Ventilbaugruppe und der hier eingesetzten Ventile kann grundsätzlich beliebig sein. Beispielsweise können auch Ventile in Ausbildung als Sitzventil Einsatz finden. Für einen besonderen Vorschlag der Erfindung ist die Ventilbaugruppe als Schieberventil ausgebildet, wobei vorzugsweise mit einem einzigen Steuerschieber des Schieberventils die unterschiedlichen Betriebsstellungen der Ventilbaugruppe gewährleistet werden.

In weiterer Ausgestaltung dieses Vorschlags der Erfindung weist das Schieberventil einen Steuerschieber auf. Stirnflächen des Steuerschiebers sind jeweils verschieblich in einer Steuerkammer angeordnet. Die beiden von den Stirnflächen des Steuerschiebers begrenzten Steuerkammern sind dann jeweils mit einem hydraulischen Steueranschluss verbunden, so dass je nach vorliegender Druckdifferenz in den beiden Versorgungsleitungen automatisch eine Anpassung der Stellung des Steuerschiebers und damit eine Anpassung der Betriebsstellung des Schieberventils erfolgt.

Vorteilhafte Weiterbildungen der Erfindung ergeben sich aus den Patentansprüchen, der Beschreibung und den Zeichnungen. Die in der Beschreibung genannten Vorteile von Merkmalen und von Kombinationen mehrerer Merkmale sind lediglich beispielhaft und können alternativ oder kumulativ zur Wirkung kommen, ohne dass die Vorteile zwingend von erfindungsgemäßen Ausführungsformen erzielt werden müssen. Ohne dass hierdurch der Gegenstand der beigefügten Patentansprüche verändert wird, gilt hinsichtlich des Offenbarungsgehalts der ursprünglichen Anmeldungsunterlagen und des Patents Folgendes: weitere Merkmale sind den Zeichnungen - insbesondere den dargestellten Geometrien und den relativen Abmessungen mehrerer Bauteile zueinander sowie deren relativer Anordnung und Wirkverbindung - zu entnehmen. Die Kombination von Merkmalen unterschiedlicher Ausführungsformen der Erfindung oder von Merkmalen unterschiedlicher Patentansprüche ist ebenfalls abweichend von den gewählten Rückbeziehungen der Patentansprüche möglich und wird hiermit angeregt. Dies betrifft auch solche Merkmale, die in separaten Zeichnungen dargestellt sind oder bei deren Beschreibung genannt werden. Diese Merkmale können auch mit Merkmalen unterschiedlicher Patentansprüche kombiniert werden. Ebenso können in den Patentansprüchen aufgeführte Merkmale für weitere Ausführungsformen der Erfindung entfallen.

Die in den Patentansprüchen und der Beschreibung genannten Merkmale sind bezüglich ihrer Anzahl so zu verstehen, dass genau diese Anzahl oder eine größere Anzahl als die genannte Anzahl vorhanden ist, ohne dass es einer expliziten Verwendung des Adverbs "mindestens" bedarf. Wenn also beispielsweise von einem Element die Rede ist, ist dies so zu verstehen, dass genau ein Element, zwei Elemente oder mehr Elemente vorhanden sind. Diese Merkmale können durch andere Merkmale ergänzt werden oder die einzigen Merkmale sein, aus denen das jeweilige Erzeugnis besteht.

Die in den Patentansprüchen enthaltenen Bezugszeichen stellen keine Beschränkung des Umfangs der durch die Patentansprüche geschützten Gegenstände dar. Sie dienen lediglich dem Zweck, die Patentansprüche leichter verständlich zu machen.

### KURZBESCHREIBUNG DER FIGUREN

Im Folgenden wird die Erfindung anhand in den Figuren dargestellter bevorzugter Ausführungsbeispiele weiter erläutert und beschrieben.
- **Fig. 1**: zeigt schematisch eine hydraulische Antriebsbaugruppe mit einem eine Ventilbaugruppe oder -einheit aufweisenden hydraulischen Steuerkreis, der zwischen eine Pumpe und Kolben-Zylinder-Einheiten zwischengeschaltet ist.
- **Fig. 2**: zeigt in einem schematischen Schnitt eine als Baueinheit ausgebildete hydraulische Antriebsbaugruppe, in die eine Zahnstangen-Ritzel-Getriebestufe, KolbenZylinder-Einheiten, eine als Schieberventil ausgebildeter Ventilbaugruppe und eine Ausgleichskammer integriert sind.
- **Fig. 3**: zeigt in einem Detail III die Antriebsbaugruppe gemäß Fig. 2 im Bereich des Schieberventils, welches sich hier in einer neutralen Betriebsstellung befindet.
- **Fig. 4**: zeigt die Antriebsbaugruppe in einem Fig. 3 entsprechenden Schnitt, wobei sich hier das Schieberventil in der ersten Betriebsstellung befindet.
- **Fig. 5**: zeigt die Antriebsbaugruppe in einem Fig. 3 und 4 entsprechenden Schnitt, wobei sich hier das Schieberventil in der zweiten Betriebsstellung befindet.

### FIGURENBESCHREIBUNG

**Fig. 1** zeigt eine hydraulische Antriebsbaugruppe 1. In der Antriebsbaugruppe 1 ist eine reversierbare Pumpe 2 über einen hydraulischen Steuerkreis 3 (der bei von Fig. 1 abweichender Ausgestaltung auch eine Regelung umfassen kann) mit entgegengesetzt zueinander wirkenden Kolben-Zylinder-Einheiten 4, 5 hydraulisch verbunden.

Ohne dass dies zwingend der Fall ist, verfügt gemäß Fig. 1 der hydraulische Steuerkreis 3 ausschließlich über eine Ventilbaugruppe 6, welche hier als Ventileinheit 7 ausgebildet ist, die Pumpe 2, die Kolben-Zylinder-Einheiten 4, 5 sowie eine optionale Ausgleichskammer 19 und Verbindungsleitungen zwischen den genannten hydraulischen Bauelementen. Vorzugsweise handelt es sich bei der Ventileinheit 7 um ein Schieberventil 8.

Die Ventilbaugruppe 6 ist als ausschließlich hydraulisch angesteuertes 5/3-Wegeventil 9 ausgebildet. Das 5/3-Wegeventil 9 verfügt über einen Anschluss 10, der über eine erste Versorgungsleitung 11 mit einem ersten Anschluss 12 der Pumpe 2 verbunden ist. Ein Anschluss 13 des 5/3-Wegeventils ist über eine zweite Versorgungsleitung 14 mit einem zweiten Anschluss 15 der Pumpe 2 verbunden. Ein weiterer Anschluss 16 ist über eine Ausgleichsleitung 17 über eine Verzweigung 18 sowohl mit einem Tank oder einer Ausgleichskammer 19 als auch mit einem Versorgungsanschluss 20 der Pumpe 2 verbunden. Darüber hinaus verfügt das 5/3-Wegeventil 9 über Anschlüsse 21, 22, die über Beaufschlagungsleitungen 23, 24 jeweils mit einer Druckkammer 25, 26 der Kolben-Zylinder-Einheiten 4, 5 verbunden sind. Schließlich weist das 5/3-Wegeventil 9 auch entgegengesetzt zueinander wirkende hydraulische Steueranschlüsse 27, 28 auf. Die Steueranschlüsse 27,28 sind über die in Fig. 1 gestrichelt dargestellten hydraulischen Steuerleitungen 29, 30 jeweils mit einer zugeordneten Versorgungsleitung 11, 14 verbunden.

Die Pumpe 2 wird über eine mechanische Antriebswelle 31 über ein beispielsweise elektrisch angetriebenes Antriebsaggregat 32 angetrieben, wobei je nach gewünschter Betriebsstellung der Ventilbaugruppe 6 und gewünschter Bewegungsrichtung der Fahrzeugtür oder Fahrzeugklappe 39 die Antriebsrichtung umkehrbar ist. U. U. ist auch eine Steuerung oder Regelung der Drehzahl des Antriebsaggregats 32 möglich.

Die Druckkammern 25, 26 der Kolben-Zylinder-Einheiten 5 sind begrenzt durch Kolben 33, 34, die für das dargestellte Ausführungsbeispiel von den gegenüberliegenden Endbereichen eines gemeinsamen Stellkolbens 91, hier einer Zahnstange 35, ausgebildet sind. Unter Bildung einer Zahnstangen-Ritzel-Getriebestufe oder eines Zahnstangentriebs 36 kämmt bei einer translatorischen Bewegung der Zahnstange 35, die durch Druckbeaufschlagung der Druckkammern 25, 26 verursacht wird, die Zahnstange 35 mit einem drehfest mit einer Drehsäule 37 verbundenen Ritzel 38. Die Drehsäule 37 ist (unmittelbar oder mittelbar) mit einer hier symbolartig dargestellten Fahrzeugtür oder einer Fahrzeugklappe 39 derart verbunden, dass die Verdrehung der Drehsäule 37 zu einer Öffnungsbewegung oder Schließbewegung der Fahrzeugtür oder Fahrzeugklappe 39 führt.

Die Funktion der hydraulischen Antriebsbaugruppe gemäß Fig. 1 ist wie folgt:
Ohne Antrieb der Pumpe 2 ist der Druck in den Versorgungsleitungen 11, 14 und damit der Druck an den Steueranschlüssen 27, 28 gleich groß. Dies hat zur Folge, dass, insbesondere durch eine neutrale Gleichgewichtslage vorgebende Federn 40, 41 des 5/3-Wegeventils 9, das 5/3-Wegeventil die in Fig. 1 wirksame mittige neutrale Betriebsstellung einnimmt. Diese wird u. U. auch erst dann verlassen, wenn der Betrag der Druckdifferenz der Drücke in den Versorgungsleitungen 11, 14 einen Schwellwert überschreitet. In der neutralen Betriebsstellung verbindet eine Kurzschlussverbindung 42 unmittelbar die Anschlüsse 21, 22 miteinander, wobei die Kurzschlussverbindung 42 ungedrosselt oder gedrosselt ausgebildet sein kann. Über die Kurzschlussverbindung ist eine manuelle Bewegung der Fahrzeugtür oder Fahrzeugklappe 39 durch den Benutzer möglich, welche dazu führt, dass auf die Zahnstange 35 und damit auf die Kolben 33, 34 eine Kraft ausgeübt wird. Diese Kraft hat wiederum zur Folge, dass das Hydraulikfluid aus einer Druckkammer 25 (bzw. 26) über die Beaufschlagungsleitung 23 (bzw. 24), den Anschluss 21 (bzw. 22), die Kurzschlussverbindung 42, den Anschluss 22 (bzw. den Anschluss 21), die Beaufschlagungsleitung 24 (bzw. die Beaufschlagungsleitung 23) in die Druckkammer 26 (bzw. die Druckkammer 25) verdrängt wird, wobei die Bezugszeichen ohne Klammern die Bewegung des Hydraulikfluids für die manuelle Bewegung der Fahrzeugtür oder Fahrzeugklappe 39 in eine erste Bewegungsrichtung und die Bezugszeichen in Klammern die Bewegung des Hydraulikfluids für die manuelle Bewegung der Fahrzeugtür oder Fahrzeugklappe 39 in eine zweite Bewegungsrichtung kennzeichnen. Zusätzlich erfolgt in der neutralen Betriebsstellung die Verbindung der Anschlüsse 21, 22 wie dargestellt mit dem Anschluss 16, während die Anschlüsse 10, 13 abgesperrt sind.

Erfolgt ein Antrieb der Pumpe 2 in eine erste Antriebs- oder Drehrichtung, bildet der Anschluss 12 der Pumpe 2 eine Druckseite der Pumpe 2, während der Anschluss 15 der Saugseite der Pumpe 2 entspricht. Somit ergibt sich in der Versorgungsleitung 11 ein Druck, der größer ist als der Druck in der Versorgungsleitung 14, wobei der Betrag des Differenzdrucks den zuvor erwähnten Schwellwert für die Umschaltung der Ventilbaugruppe 6 überschreitet. Somit kann der an dem Steueranschluss 27 wirkende Druck an einer Kolbenfläche der Ventilbaugruppe 6 eine Kraft erzeugen, welche größer ist als die von dem Druck an dem Steueranschluss 28 an einer entgegengesetzt wirkenden Kolbenfläche der Ventilbaugruppe hervorgerufene Kraft. Es erfolgt somit eine automatische Umschaltung der Ventilbaugruppe 6 in eine erste Betriebsstellung. In der ersten Betriebsstellung erfolgt die Verbindung der Anschlüsse 10, 21 über eine erste Zuführverbindung 43, während der Anschluss 22 über eine erste Abführverbindung 44 mit dem Anschluss 13 verbunden ist. Für das dargestellte Ausführungsbeispiel erfolgt über die Abführverbindung 44 auch eine Verbindung des Anschlusses 22 mit dem Anschluss 16. In der ersten Abführverbindung 44 ist eine Drossel 45 angeordnet, so dass die Drosselwirkung der ersten Zuführverbindung 43 kleiner ist als die der ersten Abführverbindung 44. In dieser ersten Betriebsstellung der Ventilbaugruppe 6 gelangt das von der Pumpe 2 durch die Versorgungsleitung 11 geförderte Hydraulikfluid ungedrosselt über die erste Zuführverbindung 43 zu der Druckkammer 25, womit an dem Kolben 33 der Kolben-Zylinder-Einheit 4 eine Kraft erzeugt wird, welche die Zahnstange 35 in eine erste Bewegungsrichtung beaufschlagt. Für eine Bewegung der Zahnstange 35 entsprechend dieser an dem Kolben 33 wirkenden Kraft in die erste Bewegungsrichtung muss Hydraulikfluid aus der Druckkammer 26 verdrängt werden, was über die erste Abführverbindung 44 zu der Saugseite der Pumpe 2 erfolgt. Infolge der in der ersten Abführverbindung 44 wirkenden Drossel 45 wird aber ein Widerstand hinsichtlich der Verdrängung des Hydraulikfluids aus der Druckkammer 26 erzeugt, so dass auf den Kolben 34 der Kolben-Zylinder-Einheit 5 eine Kraft wirkt, welche der an dem Kolben 33 der Kolben-Zylinder-Einheit 4 hervorgerufenen Kraft entgegengesetzt ist, die aber kleiner ist als die letztgenannte Kraft.

Ist eine Bewegung der Fahrzeugtür oder Fahrzeugklappe 39 in eine zweite Bewegungsrichtung gewünscht, erfolgt eine Umkehrung der Antriebsrichtung der Pumpe 2, so dass der Anschluss 15 die Druckseite der Pumpe 2 ist, während der Anschluss 12 die Saugseite der Pumpe 2 ist. Es erfolgt dann infolge der Beaufschlagung des Steueranschlusses 28 mit einem größeren Druck als der Druck an dem Steueranschluss 27 eine Umschaltung der Ventilbaugruppe 6 in die zweite Betriebsstellung. In dieser ist die mit dem größeren Druck beaufschlagte Versorgungsleitung 14 über eine zweite Zuführverbindung 46 mit der Druckkammer 26 der Kolben-Zylinder-Einheit 5 verbunden, während die Druckkammer 25 der Kolben-Zylinder-Einheit 4 über eine zweite Abführverbindung 47 mit darin angeordneter Drossel 48 mit der Versorgungsleitung 11, welche mit dem kleineren Druck beaufschlagt ist, verbunden ist. Somit überwiegt in der zweiten Betriebsstellung der Ventilbaugruppe 6 und für die zweite Antriebsrichtung der Pumpe 2 die in der Druckkammer 26 auf den Kolben 34 ausgeübte Kraft gegenüber der in der Druckkammer 25 auf den Kolben 33 ausgeübten Kraft, so dass eine Bewegung der Fahrzeugtür oder Fahrzeugklappe 39 in eine zweite Bewegungsrichtung erfolgt. Auch hier wird ein Widerstand oder eine Gegenkraft bewirkt durch die in der zweiten Abführverbindung 47 angeordnete Drossel.

Möglich ist, dass die Zahnstangen-Getriebestufe 36, die Kolben-Zylinder-Einheiten 4, 5, die Beaufschlagungsleitungen 23, 24, die Ventilbaugruppe 6, die Steuerleitungen 29, 30 und ein Teil der Versorgungsleitungen 11, 14 in einer Baueinheit 49 angeordnet sind. In diesem Fall kragt die Drehsäule 37 aus der Baueinheit 49 über eine geeignete, abgedichtete Schnittstelle 50 hinaus. Des Weiteren verfügt die Baueinheit 49 über Anschlüsse 51, 52, über die die in der Baueinheit 49 verlaufenden Teilleitungsstränge 11a, 14a der Versorgungsleitungen 11, 14 mit den außerhalb der Baueinheit 49 verlaufenden Teilleitungssträngen 11b, 14b der Versorgungsleitungen 11, 14 verbunden sind. Über einen weiteren Anschluss 53 der Baueinheit 49 kann ein in der Baueinheit 49 verlaufender Teilleitungsstrang 17a der Ausgleichsleitung 17 mit der Pumpe 2 verbunden sein.

**Fig. 2** zeigt schematisiert eine konstruktive Ausgestaltung einer derartigen Baueinheit 49. In einer Ausnehmung 54 eines Gehäuses 55 ist unter Abdichtung durch mindestens ein Dichtelement 56 die Zahnstange 35 gleitend geführt. Die Zahnstange 35 kämmt mit einer Verzahnung 57 mit einer entsprechenden Außenverzahnung 58 des Ritzels 38, welches mit der Drehsäule 37 drehfest verbunden ist. Die Zahnstange 35 bildet integral die beiden Kolben 33, 34 der Kolben-Zylinder-Einheiten 4, 5 aus. Hierbei ist der Kolben 34 mit einer ebenen, von der Stirnseite der Zahnstange 35 ausgebildeten Kolbenfläche 59 ausgebildet. Hingegen ist eine Kolbenfläche 60 des Kolbens 33 der Kolben-Zylinder-Einheit 4 abgestuft ausgebildet mit einer Teilkolbenfläche 61a, die von einer Stirnseite der Zahnstange 35 ausgebildet ist, sowie einer weiteren, versetzten Teilkolbenfläche 61b, wobei sich zwischen den Teilkolbenflächen 61a, 61b die Verzahnung 57 erstreckt. In der in Fig. 2 dargestellten Betriebsstellung ist das Volumen der Druckkammer 25 der Kolben-Zylinder-Einheit 4 maximal, während das Volumen der Druckkammer 26 der Kolben-Zylinder-Einheit 5 minimal ist. Für das dargestellte Ausführungsbeispiel ist das Volumen der Druckkammer 26 verschwindend gering, so dass die Kolbenfläche 59 stirnseitig an dem Gehäuse 55 anliegt. Fig. 2 zeigt somit die Baueinheit 49 in einer Öffnungs- oder Schließstellung der Fahrzeugtür oder Fahrzeugklappe 39.

Die Verzahnung 57 und die Außenverzahnung 58 sind in der mit dem Hydraulikfluid gefüllten Druckkammer 25 angeordnet, so dass das Hydraulikfluid auch für eine Schmierung des Eingriffs und des wälzenden Kontaktes der Verzahnung 57 und der Außenverzahnung 58 dient. Die Ausnehmung 54 des Gehäuses 55 ist nach außen über einen hier eingeschraubten Verschlusskörper 62 abgedichtet.

In Fig. 2 ist zu erkennen, dass in die Druckkammern 25, 26 jeweils eine Beaufschlagungsleitung 23, 24 mündet.

Die Steuerung der Druckbeaufschlagung der Beaufschlagungsleitungen 23, 24 über die Ventilbaugruppe 6 ist in dem Detail III gemäß **Fig. 3** näher dargestellt: Die Beaufschlagungsleitungen 23, 24 münden in eine Ausnehmung 63 des Gehäuses 55. Für das dargestellte Ausführungsbeispiel ist die Ausnehmung 63 als Durchgangsbohrung 64 mit konstantem Querschnitt ausgebildet, welche endseitig durch Verschlussschrauben 65, 66 abgedichtet ist. In der Ausnehmung 63 ist ein Steuerschieber 67 gleitend geführt. In die Ausnehmung 63 münden auch der mit der Versorgungsleitung 11 verbundene Anschluss 10 sowie der mit dem Versorgungsanschluss 14 verbundene Anschluss 13. In dem Gehäuse 55 ist auch eine Ausgleichskammer 19 angeordnet. Die Ausgleichskammer 19 ist durch eine flexible Membran 68 begrenzt, womit das Volumen der Ausgleichskammer 19 veränderlich ist, und durch einen Verschlusskörper 69 verschlossen. Die Ausgleichskammer 19 steht hydraulisch über die Ausgleichsleitung 17, die ebenfalls in die Ausnehmung 63 mündet, mit der Ausnehmung 63 in Verbindung.

Für das dargestellte Ausführungsbeispiel sind die Beaufschlagungsleitungen 23, 24 in Form von ebenfalls in die Ausgleichskammer 19 mündenden Kanälen ausgebildet, welche aber durch Verschlusselemente 70, 71 (wie beispielsweise Königsexpander) gegenüber der Ausgleichskammer 19 abgesperrt sind. Der Steuerschieber 67 verfügt über Steuerkanten und ist derart relativ zu den Beaufschlagungsleitungen 23, 24 und der Ausgleichsleitung 17 bzw. deren Mündungsbereichen in die Ausnehmung 63 verschieblich, dass entsprechend der Erläuterung zu Fig. 1 die neutrale Betriebsstellung und die erste sowie die zweite Betriebsstellung der Ventilbaugruppe 6 mit den dort beschriebenen unterschiedlichen geschaffenen und abgesperrten Verbindungen, insbesondere mit den Zuführverbindungen 43, 46 und Abführverbindungen 44, 47, geschaffen werden können.

Für das in den **Fig. 3 bis 5** dargestellte Ausführungsbeispiel verfügt der Steuerschieber 67 über von den Stirnseiten ausgehende Sacklochbohrungen 72, 73, welche im Bereich der Stirnseiten des Steuerschiebers 67 durch Verschlusselemente 74, 75 verschlossen sind. In den innenliegenden Endbereichen sind die Sacklochbohrungen 72, 73 jeweils über Querkanäle 76, 77 mit einem gemeinsamen Ringraum 78 verbunden. Der Ringraum 78 wird radial innenliegend durch den Steuerschieber 67 begrenzt, während dieser radial außenliegend durch die Ausnehmung 63 begrenzt ist. Der Steuerschieber 67 verfügt über weitere, hier abgestufte Querkanäle 79, 80, die auf der dem Ringraum 78 abgewandten Seite von den Querkanälen 76, 77 angeordnet sind und ebenfalls in die Sacklochbohrungen 72, 73 münden.

In der in Fig. 3 wirksamen neutralen Betriebsstellung sind die Querkanäle 79, 80 und die von diesen gebildeten Steuerkanten im Mündungsbereich der Beaufschlagungsleitungen 23, 24 angeordnet. Somit ist in der neutralen Betriebsstellung die Beaufschlagungsleitung 23 über die Kurzschlussverbindung 42, die hier mit dem Querkanal 79, der Sacklochbohrung 72, dem Querkanal 76, dem Ringraum 78, dem Querkanal 77, der Sacklochbohrung 73 und dem Querkanal 80 gebildet ist, mit der Beaufschlagungsleitung 24 verbunden.

Zwischen den Stirnseiten des Steuerschiebers 67 und den Verschlussschrauben 65, 66 sind entgegengesetzt auf den Steuerschieber 67 wirkende Steuerkammern 81, 82 gebildet. In den Steuerkammern 81, 82 ist jeweils eine Druckfeder 83, 84 zwischen der zugeordneten Stirnseite des Steuerschiebers 67 und einer Stirnfläche der Verschlussschrauben 65, 66 vorgespannt. Andererseits münden in der in Fig. 3 wirksamen neutralen Betriebsstellung die Anschlüsse 10, 13 jeweils in die zugeordnete Steuerkammer 81, 82. Ohne Betrieb der Pumpe 2 liegen an den Anschlüssen 10, 13 dieselben Drücke an, womit auch die auf die Stirnseiten des Steuerschiebers 67 wirkenden hydraulischen Kräfte gleich groß sind. Infolge der Wirkung der Druckfedern 83, 84 wird der Steuerschieber 67 in der neutralen Betriebsstellung gehalten.

Wird hingegen die Pumpe 2 in die erste Drehrichtung angetrieben, ist der Druck an dem Anschluss 10 größer als der Druck an dem Anschluss 13, so dass die in der Steuerkammer 81 auf den Steuerschieber 67 ausgeübte Kraft größer ist als die entsprechend auf der anderen Seite in der Steuerkammer 82 auf den Steuerschieber 67 ausgeübte Kraft. Der Steuerschieber 67 wird somit aus der neutralen Betriebsstellung gemäß Fig. 3 in die erste Betriebsstellung gemäß Fig. 4 verschoben. In der ersten Betriebsstellung gemäß Fig. 4 ist der Anschluss 10 über die erste Zuführverbindung 43, die hier von einem endseitigen Ringraum 85 gebildet ist, mit der Beaufschlagungsleitung 23 verbunden. Hingegen wird infolge der Bewegung des Steuerschiebers 67 in die erste Betriebsstellung die Verbindung zwischen dem Querkanal 79 und der Beaufschlagungsleitung 23 abgesperrt und der Querkanal 80 gelangt in den Mündungsbereich des Anschlusses 13. In der ersten Betriebsstellung kann Hydraulikfluid von der Beaufschlagungsleitung 24 durch die Abführverbindung 44, die hier mit einem abgestuften Querkanal 86 mit hiervon gebildeter Drossel 45, die Sacklochbohrung 73 und den Querkanal 80 gebildet ist, zu dem Anschluss 13 gelangen. Gleichzeitig ist die Sacklochbohrung 73 über den Querkanal 77 und den Ringraum 78 mit der Ausgleichsleitung 17 verbunden.

Das Entsprechende gilt für die zweite Betriebsstellung, die in Fig. 5 dargestellt ist.

Die erfindungsgemäßen Maßnahmen sind auch durchaus in Verbindung mit Ausführungsformen gemäß dem eingangs genannten Stand der Technik einsetzbar. So kann beispielsweise zusätzlich auch ein Anheben der Drehsäule 37 über eine geeignete Kolben-Zylinder-Einheit erfolgen, wie dies in der Druckschrift DE 10 2010 002 625 B4 beschrieben ist. Für die erfindungsgemäße Ausgestaltung wirkt die Drossel 45 über den gesamten Stellhub in der Abführverbindung 44 in die erste Stellrichtung, während die Drossel 48 in der zweiten Abführverbindung 47 über den gesamten Stellhub in die andere Stellrichtung wirkt.

Um zu vermeiden, dass in der ersten und zweiten Betriebsstellung infolge der Steuerkammer 81, 82 mit minimiertem Volumen infolge des in der Steuerkammer 81, 82 gefangenen Hydraulikfluids eine Bewegung des Steuerschiebers 67 nicht möglich ist, sind die Steuerkammern 81, 82 über weitere Querkanäle 87, 88 mit darin angeordneten Drosseln 89, 90 mit den Sacklochbohrungen 72, 73 verbunden. Vorzugsweise führen die Querkanäle 87, 88 mit den darin angeordneten Drosseln 89, 90 zu einer Beeinflussung einer Dämpfung der Bewegung des Steuerschiebers 67, da eine Veränderung des Volumens der Steuerkammern 81, 82 erfordert, dass ein Austausch des Hydraulikfluids zwischen der Sacklochbohrung 72 und der Steuerkammer 81 bzw. der Sacklochbohrung 73 und der Steuerbohrung 82 durch die Drossel 89 bzw. 90 erfolgt.

Während die Steuerkanten zur Gewährleistung der unterschiedlichen Betriebsstellungen durchaus mit Dichtelementen des Steuerschiebers gebildet sein können, ist ebenfalls möglich, dass lediglich ein geringer Spalt (insbesondere von weniger als 30, 20 oder sogar 10 Mikrometern) zwischen dem Gehäuse 55 und dem Steuerschieber 67 verbleibt, welcher von dem Hydraulikfluid dann nicht (oder allenfalls mit einer geringen Leckage) passiert werden kann.

Fig. 2 zeigt eine konstruktive Ausgestaltung die Baueinheit 49 gemäß Fig. 1. Hierbei sind insbesondere Teile der Versorgungsleitungen 11, 14, welche nicht im Bereich der hier gewählten Schnitte durch das Gehäuse 55 verlaufen, nicht dargestellt. Die Baueinheit 49 gemäß Fig. 2 kommuniziert, wie für Fig. 1 erläutert, hydraulisch über die Anschlüsse 51, 52, 53 mit einer externen Pumpe 2 sowie über eine mechanische Schnittstelle 50 mit der Fahrzeugtür 39, ohne dass in Fig. 2 die Anschlüsse 51, 52, 53 sowie die mechanische Schnittstelle 50 dargestellt sind.

### BEZUGSZEICHENLISTE

- 1: hydraulische Antriebsbaugruppe
- 2: reversierbare Pumpe
- 3: hydraulischer Steuerkreis
- 4: Kolben-Zylinder-Einheit
- 5: Kolben-Zylinder-Einheit
- 6: Ventilbaugruppe
- 7: Ventileinheit
- 8: Schieberventil
- 9: 5/3-Wegeventil
- 10: Anschluss für die erste Versorgungsleitung
- 11: erste Versorgungsleitung
- 12: erster Anschluss Pumpe
- 13: Anschluss für die zweite Versorgungsleitung
- 14: zweite Versorgungsleitung
- 15: zweiter Anschluss Pumpe
- 16: Anschluss
- 17: Ausgleichsleitung
- 18: Verzweigung
- 19: Tank, Ausgleichskammer
- 20: Versorgungsanschluss
- 21: Anschluss
- 22: Anschluss
- 23: Beaufschlagungsleitung
- 24: Beaufschlagungsleitung
- 25: Druckkammer
- 26: Druckkammer
- 27: Steueranschluss
- 28: Steueranschluss
- 29: Steuerleitung
- 30: Steuerleitung
- 31: mechanische Antriebswelle
- 32: Antriebsaggregat
- 33: Kolben
- 34: Kolben
- 35: Zahnstange
- 36: Zahnstangen-Ritzel-Getriebestufe, Zahnstangentrieb
- 37: Drehsäule
- 38: Ritzel
- 39: Fahrzeugtür, Fahrzeugklappe
- 40: Feder
- 41: Feder
- 42: Kurzschlussverbindung
- 43: erste Zuführverbindung
- 44: erste Abführverbindung
- 45: Drossel
- 46: zweite Zuführverbindung
- 47: zweite Abführverbindung
- 48: Drossel
- 49: Baueinheit
- 50: Schnittstelle
- 51: Anschluss
- 52: Anschluss
- 53: Anschluss
- 54: Ausnehmung
- 55: Gehäuse
- 56: Dichtelement
- 57: Verzahnung
- 58: Außenverzahnung
- 59: Kolbenfläche
- 60: Kolbenfläche
- 61: Teilkolbenfläche
- 62: Verschlusskörper
- 63: Ausnehmung
- 64: Durchgangsbohrung
- 65: Verschlussschraube
- 66: Verschlussschraube
- 67: Steuerschieber
- 68: Membran
- 69: Verschlusskörper
- 70: Verschlusselement
- 71: Verschlusselement
- 72: Sacklochbohrung
- 73: Sacklochbohrung
- 74: Verschlusselement
- 75: Verschlusselement
- 76: Querkanal
- 77: Querkanal
- 78: Ringraum
- 79: Querkanal
- 80: Querkanal
- 81: Steuerkammer
- 82: Steuerkammer
- 83: Druckfeder
- 84: Druckfeder
- 85: Ringraum
- 86: Querkanal
- 87: Querkanal
- 88: Querkanal
- 89: Drossel
- 90: Drossel
- 91: Stellkolben

## Patentansprüche

1. Hydraulische Antriebsbaugruppe (1) für eine Fahrzeugtür oder Fahrzeugklappe (39) mit
a) einer ersten und einer zweiten hydraulischen Kolben-Zylinder-Einheit (4, 5), welche antriebsmäßig mit der Fahrzeugtür oder Fahrzeugklappe (39) gekoppelt sind,
b) einer Ventilbaugruppe (6),
ba) welche Anschlüsse (10, 13, 21, 22) für eine erste hydraulische Versorgungsleitung (11), eine zweite hydraulische Versorgungsleitung (14), die erste Kolben-Zylinder-Einheit (4) und die zweite Kolben-Zylinder-Einheit (5) aufweist,
bb) über welche je nach Betriebsstellung der Ventilbaugruppe (6) die hydraulische Beaufschlagung der Kolben-Zylinder-Einheiten (4, 5) veränderbar ist, indem eine Verbindung des Anschlusses (10) für die erste hydraulische Versorgungsleitung (11) mit dem Anschluss (21) für die erste Kolben-Zylinder-Einheit (4) und/oder eine Verbindung des Anschlusses (13) für die zweite hydraulische Versorgungsleitung (14) mit dem Anschluss (22) für die zweite Kolben-Zylinder-Einheit (5) hergestellt, unterbrochen oder verändert wird, und
bc) welche mindestens einen hydraulischen Steueranschluss (27, 28) aufweist, über dessen hydraulische Beaufschlagung die Betriebsstellung der Ventilbaugruppe (6) veränderbar ist,
wobei
c) die Ventilbaugruppe (6)
ca) eine neutrale Betriebsstellung aufweist, in der die Ventilbaugruppe (6) die Anschlüsse (21, 22) für die erste Kolben-Zylinder-Einheit (4) und die zweite Kolben-Zylinder-Einheit (5) hydraulisch miteinander verbindet,
cb) eine erste Betriebsstellung aufweist, in der die Ventilbaugruppe (6) den Anschluss (21) für die erste Kolben-Zylinder-Einheit (4) mit dem Anschluss (10) für die erste hydraulische Versorgungsleitung (11) über eine erste Zuführverbindung (43) verbindet und den Anschluss (22) für die zweite Kolben-Zylinder-Einheit (5) mit dem zweiten Anschluss (13) für die zweite hydraulische Versorgungsleitung (14) über eine erste Abführverbindung (44) verbindet und
cc) eine zweite Betriebsstellung aufweist, in der die Ventilbaugruppe (6) den Anschluss (21) für die erste Kolben-Zylinder-Einheit (4) mit dem ersten Anschluss (10) für die erste hydraulische Versorgungsleitung (11) über eine zweite Abführverbindung (47) verbindet und den Anschluss (22) für die zweite Kolben-Zylinder-Einheit (5) mit dem zweiten Anschluss (13) für die zweite hydraulische Versorgungsleitung (14) über eine zweite Zuführverbindung (46) verbindet, und
d) die erste Abführverbindung (44) eine stärkere Drosselwirkung hat als die erste Zuführverbindung (43) und/oder die zweite Abführverbindung (47) eine stärkere Drosselwirkung hat als die zweite Zuführverbindung (46).

2. Hydraulische Antriebsbaugruppe (1) nach Anspruch 1, **dadurch gekennzeichnet, dass** die erste Versorgungsleitung (11) und die zweite Versorgungsleitung (14) mit den eine Druckquelle und eine Drucksenke bereitstellenden Anschlüssen (12, 15) einer reversierbaren Pumpe (2) verbunden sind.

3. Hydraulische Antriebsbaugruppe (1) nach einem der vorhergehenden Ansprüche, **dadurch gekennzeichnet, dass** die Kolben-Zylinder-Einheiten (4, 5) und die Ventilbaugruppe (6) eine Baueinheit (49) bilden.

4. Hydraulische Antriebsbaugruppe (1) nach Anspruch 3, **dadurch gekennzeichnet, dass** in die Baueinheit (49) eine Getriebestufe integriert ist.

5. Hydraulische Antriebsbaugruppe (1) nach Anspruch 4, **dadurch gekennzeichnet, dass** die Getriebestufe ein Zahnstange (35) und ein mit der Zahnstange (35) kämmendes Ritzel (38) aufweist.

6. Hydraulische Antriebsbaugruppe (1) nach einem der vorhergehenden Ansprüche, **dadurch gekennzeichnet, dass** die Kolben-Zylinder-Einheiten (4, 5) einen gemeinsamen Stellkolben (91) aufweisen.

7. Hydraulische Antriebsbaugruppe (1) nach einem der vorhergehenden Ansprüche, **dadurch gekennzeichnet, dass** mindestens eine Abführverbindung (44; 47) eine Drossel (45; 48) aufweist.

8. Hydraulische Antriebsbaugruppe (1) nach einem der vorhergehenden Ansprüche, **dadurch gekennzeichnet, dass** die Ventilbaugruppe (6) zwei entgegengesetzt wirkende Steueranschlüsse (27, 28) aufweist, wobei ein erster Steueranschluss (27) mit der ersten Versorgungsleitung (11) verbunden ist und ein zweiter Steueranschluss (28) mit der zweiten Versorgungsleitung (14) verbunden ist.

9. Hydraulische Antriebsbaugruppe (1) nach einem der vorhergehenden Ansprüche, **dadurch gekennzeichnet, dass** eine Ausgleichskammer (19) vorgesehen ist.

10. Hydraulische Antriebsbaugruppe (1) nach Anspruch 9 in direkter oder indirekter Rückbeziehung auf Anspruch 3, **dadurch gekennzeichnet, dass** die Ausgleichskammer (19) in die Baueinheit (49) integriert ist.

11. Hydraulische Antriebsbaugruppe (1) nach Anspruch 9 oder 10, **dadurch gekennzeichnet, dass** die Ausgleichskammer (19) mit einem Tank verbunden ist.

12. Hydraulische Antriebsbaugruppe (1) nach einem der vorhergehenden Ansprüche, **dadurch gekennzeichnet, dass**
a) in der neutralen Betriebsstellung die Anschlüsse (21, 22) für die erste Kolben-Zylinder-Einheit (4) und die zweite Kolben-Zylinder-Einheit (5) mit der Ausgleichskammer (19) oder einem zu einer Ausgleichskammer oder einem Tank führenden Anschluss (16) verbunden sind,
b) in der ersten Betriebsstellung der Anschluss (22) für die zweite Kolben-Zylinder-Einheit (5) über die erste Abführverbindung (44) mit der Ausgleichskammer (19) oder einem zu einer Ausgleichskammer oder einem Tank (19) führenden Anschluss (16) verbunden ist und/oder
c) in der zweiten Betriebsstellung der Anschluss (21) für die erste Kolben-Zylinder-Einheit (5) über die zweite Abführverbindung (48) mit der Ausgleichskammer (19) oder einem zu einer Ausgleichskammer oder einem Tank (19) führenden Anschluss (16) verbunden ist.

13. Hydraulische Antriebsbaugruppe (1) nach einem der vorhergehenden Ansprüche, **dadurch gekennzeichnet, dass** die Ventilbaugruppe (6) als Schieberventil (8) ausgebildet ist.

14. Hydraulische Antriebsbaugruppe (1) nach Anspruch 13, **dadurch gekennzeichnet, dass** das Schieberventil (8) einen Steuerschieber (67) aufweist, dessen Stirnflächen jeweils verschieblich in einer Steuerkammer (81, 82) angeordnet sind, wobei die Steuerkammern (81, 82) jeweils mit einem hydraulischen Steueranschluss (27, 28) verbunden sind.

## Claims

1. Hydraulic drive assembly (1) for a vehicle door or vehicle hatch (39) comprising
a) a first and a second hydraulic piston-cylinder-unit (4, 5), which are drivingly coupled to the vehicle door or vehicle hatch (39),
b) a valve assembly (6),
ba) which comprises ports (10, 13, 21, 22) for a first hydraulic supply line (11), a second hydraulic supply line (14), the first piston-cylinder-unit (4) and the second piston-cylinder-unit (5),
bb) by which it is possible to change the hydraulic bias of the piston-cylinder-units (4, 5) dependent on the operating position of the valve assembly (6) by establishing, interrupting or changing a connection of the port (10) for the first hydraulic supply line (11) to the port (21) for the first piston-cylinder-unit (4) and/or a connection of the port (13) for the second hydraulic supply line (14) to the port (22) for the second piston-cylinder-unit (5) and
bc) which comprises at least one hydraulic control port (27, 28) where it is possible to change the operating position of the valve assembly (6) by the hydraulic bias of the hydraulic control port (27, 28),
where
c) the valve assembly (6)
ca) comprises a neutral operating position wherein the valve assembly (6) hydraulically connects the ports (21, 22) for the first piston-cylinder-unit (4) and the second piston-cylinder-unit (5) hydraulically to each other,
cb) comprises a first operating position wherein the valve assembly (6) connects the port (21) for the first piston-cylinder-unit (4) to the port (10) for the first hydraulic supply line (11) via a first delivery connection (43) and connects the port (22) for the second piston-cylinder-unit (5) to the second port (13) for the second hydraulic supply line (14) via a first discharge connection (44) and
cc) comprises a second operating position wherein the valve assembly (6) connects the port (21) for the first piston-cylinder-unit (4) to the first port (10) for the first hydraulic supply line (11) via a second discharge connection (47) and connects the port (22) for the second piston-cylinder-unit (5) to the second port (13) for the second hydraulic supply line (14) via a second delivery connection (46) and
d) the first discharge connection (44) has a stronger throttling effect than the first delivery connection (43) and/or the second discharge connection (47) has a stronger throttling effect than the second delivery connection (46).

2. Hydraulic drive assembly (1) of claim 1, **characterised in that** the first supply line (11) and the second supply line (14) are connected to ports (12, 15) of a reversible pump (2), the ports (12, 15) providing a pressure source and a reduced pressure.

3. Hydraulic drive assembly (1) of one of the preceding claims, **characterised in that** the piston-cylinder-units (4, 5) and the valve assembly (6) are embodied as a constructional unit (49).

4. Hydraulic drive assembly (1) of claim 3, **characterised in that** a transmission or a transmission part is integrated into the constructional unit (49).

5. Hydraulic drive assembly (1) of claim 4, **characterised in that** the transmission or transmission part comprises a toothed rack (35) and a pinion (38) meshing with the rack (35).

6. Hydraulic drive assembly (1) of one of the preceding claims, **characterised in that** the piston-cylinder units (4, 5) comprise a common piston (91).

7. Hydraulic drive assembly (1) of one of the preceding claims, **characterised in that** at least one discharge connection (44; 47) comprises a throttle (45; 48).

8. Hydraulic drive assembly (1) of one of the preceding claims, **characterised in that** the valve assembly (6) comprises two control ports (27, 28) controlling in opposite directions where a first control port (27) is connected to the first supply line (11) and the second control port (28) is connected to the second supply line (14).

9. Hydraulic drive assembly (1) of one of the preceding claims, **characterised in that** a compensation chamber (19) is provided.

10. Hydraulic drive assembly (1) of claim 9 directly or indirectly referring back to claim 3, **characterised in that** the compensation chamber (19) is integrated into the constructional unit (49).

11. Hydraulic drive assembly (1) of claim 9 or 10, **characterised in that** the compensation chamber (19) is connected to a tank or reservoir.

12. Hydraulic drive assembly (1) of one of the preceding claims, **characterised in that**
a) in the neutral operating position the ports (21, 22) for the first piston-cylinder-unit (4) and the second piston-cylinder-unit (5) are connected to the compensation chamber (19) or to a port (16) connected to the compensation chamber or a tank or reservoir,
b) in the first operating position the port (22) for the second piston-cylinder-unit (5) is connected via the first discharge connection (44) to the compensation chamber (19) or to a port (16) connected to a compensation chamber or a tank or reservoir (19) and/or
c) in the second operating position the port (21) for the first piston-cylinder-unit (5) is connected via the second discharge connection (48) to the compensation chamber (19) or to a port (16) connected to a compensation chamber or a tank or reservoir (19).

13. Hydraulic drive assembly (1) of one of the preceding claims, **characterised in that** the valve assembly (6) is embodied as a sliding valve (8).

14. Hydraulic drive assembly (1) of claim 13, **characterised in that** the sliding valve (8) comprises a control slider (67), the front surfaces of the control slider (67) each being arranged in a control chamber (81, 82) in a way such that these can be displaced or moved by a sliding motion, the control chambers (81, 82) each being connected to a hydraulic control port (27, 28).

## Revendications

1. Groupe d'entraînement hydraulique (1) pour une portière de véhicule ou un hayon de véhicule (39) avec
a) une première et une deuxième unités piston-cylindre hydrauliques (4, 5) qui sont couplées en entraînement avec la portière de véhicule ou le hayon de véhicule (39),
b) un groupe à vanne (6)
ba) qui comprend des raccordements (10, 13, 21, 22) pour une première conduite d'alimentation hydraulique (11), une deuxième conduite d'alimentation hydraulique (14), la première unité piston-cylindre (4) et la deuxième unité piston-cylindre (5),
bb) par l'intermédiaire duquel, selon la position de fonctionnement du groupe à vanne (6), l'alimentation hydraulique des unités piston-cylindre (4, 5) peut être modifiée en établissant, interrompant ou modifiant une liaison du raccordement (10) pour la première conduite d'alimentation hydraulique (11) avec le raccordement (21) pour la première unité piston-cylindre (4) et/ou une liaison du raccordement (13) pour la deuxième conduite d'alimentation hydraulique (14) avec le raccordement (22) pour la deuxième unité piston-cylindre (5) et
bc) qui comprend au moins un raccordement de commande hydraulique (27, 28) par l'intermédiaire de l'alimentation hydraulique duquel la position de fonctionnement du groupe à vanne (6) peut être modifiée,
moyennant quoi
c) le groupe à vanne (6)
ca) présente une position de fonctionnement neutre dans laquelle le groupe à vanne (6) relie hydrauliquement entre eux les raccordements (21, 22) pour la première unité piston-cylindre (4) et la deuxième unité piston-cylindre (5),
cb) présente une première position de fonctionnement dans laquelle le groupe à vanne (6) relie le raccordement (21) pour la première unité piston-cylindre (4) avec le raccordement (10) pour la première conduite d'alimentation hydraulique (11) par l'intermédiaire d'une première liaison d'alimentation (43) et relie le raccordement (22) pour la deuxième unité piston-cylindre (5) avec le deuxième raccordement (13) pour la deuxième conduite d'alimentation hydraulique (14) par l'intermédiaire d'une première liaison d'évacuation (44) et
cc) présente une deuxième position de fonctionnement dans laquelle le groupe à vanne (6) relie le raccordement (21) pour la première unité piston-cylindre (4) avec le premier raccordement (10) pour la première conduite d'alimentation hydraulique (11) par l'intermédiaire d'une deuxième liaison d'évacuation (47) et relie le raccordement (22) pour la deuxième unité piston-cylindre (5) avec le deuxième raccordement (13) pour la deuxième conduite d'alimentation hydraulique (14) par l'intermédiaire d'une deuxième liaison d'alimentation (46) et
d) la première liaison d'évacuation (44) présente un effet d'étranglement plus fort que la première liaison d'alimentation (43) et/ou la deuxième liaison d'évacuation (47) présente un effet d'étranglement plus fort que la deuxième liaison d'alimentation (46).

2. Groupe d'entraînement hydraulique (1) selon la revendication 1, **caractérisé en ce que** la première conduite d'alimentation (11) et la deuxième conduite d'alimentation (14) sont reliées avec des raccordements (12, 15) mettant à disposition une source de pression et un puits de pression d'une pompe réversible (2).

3. Groupe d'entraînement hydraulique (1) selon l'une des revendications précédentes, **caractérisé en ce que** les unités piston-cylindre (4, 5) et le groupe à vanne (6) constituent un module (49).

4. Groupe d'entraînement hydraulique (1) selon la revendication 3, **caractérisé en ce qu'**un étage de transmission est intégré dans le module (49).

5. Groupe d'entraînement hydraulique (1) selon la revendication 4, **caractérisé en ce que** l'étage de transmission comprend une crémaillère (35) et un pignon (38) s'engrenant avec la crémaillère (35).

6. Groupe d'entraînement hydraulique (1) selon l'une des revendications précédentes, **caractérisé en ce que** les unités piston-cylindre (4, 5) comprennent un piston de réglage (91) commun.

7. Groupe d'entraînement hydraulique (1) selon l'une des revendications précédentes, **caractérisé en ce qu'**au moins une liaison d'évacuation (44 ; 47) comprend un étranglement (45 ; 48).

8. Groupe d'entraînement hydraulique (1) selon l'une des revendications précédentes, **caractérisé en ce que** le groupe à vanne (6) comprend deux raccordements de commande (27, 28) à actions opposées, un premier raccordement de commande (27) étant relié avec la première conduite d'alimentation (11) et un deuxième raccordement de commande (28) étant relié avec la deuxième conduite d'alimentation (14).

9. Groupe d'entraînement hydraulique (1) selon l'une des revendications précédentes, **caractérisé en ce qu'**une chambre de compensation (19) est prévue.

10. Groupe d'entraînement hydraulique (1) selon la revendication 9 en référence directe ou indirecte à la revendication 3, **caractérisé en ce que** la chambre de compensation (19) est intégrée dans le module (49).

11. Groupe d'entraînement hydraulique (1) selon la revendication 9 ou 10, **caractérisé en ce que** la chambre de compensation (19) est reliée avec un réservoir.

12. Groupe d'entraînement hydraulique (1) selon l'une des revendications précédentes, **caractérisé en ce que**
a) dans la position de fonctionnement neutre, les raccordements (21, 22) pour la première unité piston-cylindre (4) et la deuxième unité piston-cylindre (5) sont reliés avec la chambre de compensation (19) ou un raccordement (16) à une chambre de compensation ou à un réservoir,
b) dans la première position de fonctionnement, le raccordement (22) pour la deuxième unité piston-cylindre (5) est relié, par l'intermédiaire de la première liaison d'évacuation (44), avec la chambre de compensation (19) ou à un raccordement (16) conduisant à une chambre de compensation ou à un réservoir (19) et/ou
c) dans la deuxième position de fonctionnement, le raccordement (21) pour la première unité piston-cylindre (5) est relié, par l'intermédiaire de la deuxième liaison d'évacuation (48), avec la chambre de compensation (19) ou à un raccordement (16) conduisant à une chambre de compensation ou à un réservoir (19).

13. Groupe d'entraînement hydraulique (1) selon l'une des revendications précédentes, **caractérisé en ce que** le groupe à vanne (6) est conçu comme un robinet-vanne (8).

14. Groupe d'entraînement hydraulique (1) selon la revendication 13, **caractérisé en ce que** le robinet-vanne (8) comprend un tiroir de commande (67), dont les faces frontales sont disposées chacune de manière coulissante dans une chambre de commande (81, 82), les chambres de commande (81, 82) étant reliées chacune avec un raccordement de commande hydraulique (27, 28).
